# EUROPÄISCHE PATENTSCHRIFT

(11) **EP 3 417 204 B1**
(45) Veröffentlichungstag und Bekanntmachung des Hinweises auf die Patenterteilung: **26.02.2020**
(21) Anmeldenummer: 17716443.1
(22) Anmeldetag: 15.02.2017
(51) Int. Cl.: F21V 23/00, F21K 9/20

(54) **LED-UMRÜSTSATZ FÜR AUSSENLEUCHTEN**
LED CONVERSION KIT FOR EXTERNAL LUMINAIRES
KIT DE RÉÉQUIPEMENT À DEL POUR SYSTÈMES D'ÉCLAIRAGE EXTÉRIEURS

(30) Priorität: 17.02.2016 DE 102016001951
(43) Veröffentlichungstag der Anmeldung: 26.12.2018
(73) Patentinhaber: Phoenix Mecano Digital Elektronik GmbH, 99848 Wutha-Farnroda (DE)
(72) Erfinder: MÜLLER, Detlev, 37574 Einbeck (DE); SAUSEMUTH, Olaf, 99706 Sondershausen (DE); STUMBORG, Hans-Georg, 10829 Berlin (DE)
(74) Vertreter: Pfeiffer, Rolf-Gerd
(86) Internationale Anmeldenummer: PCT/DE2017/000053
(87) Internationale Veröffentlichungsnummer: WO 2017/140292

(56) Entgegenhaltungen:
- DE-A1-102014 004 762
- US-A1- 2011 068 708

## Beschreibung

Die Erfindung betrifft einen LED-Umrüstsatz für Außenleuchten, insbesondere für Mastaufsatz- oder Auslegerleuchten, wie Laternen, Schirm- oder Glockenleuchten und technische Straßenleuchten. Weiterhin soll der hier vorgeschlagene LED-Umrüstsatz auch zur Umrüstung von Gaslaternen auf elektrischen Betrieb Verwendung finden.

Es ist seit jüngerer Zeit ein zunehmendes Bedürfnis, zum Zwecke der Energieeinsparung, Bestandsleuchten mit weniger Strom verbrauchenden modernen Beleuchtungsmitteln zu versehen. Zugleich besteht ebenfalls das Bedürfnis, Stadtbilder, die bspw. durch Gaslaternen geprägt sind, zu erhalten, aber auf eine elektrische Beleuchtung, die den Gesamtbeleuchtungscharakter erhält, umzurüsten.

Da die Bestandsleuchten zum einen eine sehr unterschiedliche Bauform aufweisen, ist man nach den bislang bekannten Umrüstlösungen gezwungen, für jeden Leuchtentyp einen unterschiedlichen Umrüstsatz zu entwickeln, was recht aufwendig und kostenintensiv ist. Zum anderen ist aber der Erhaltungszustand bestehender Bestandsleuchten ausgesprochen unterschiedlich und erfordert z.T. die komplette Demontage vorhandener elektrischer Beleuchtungsmittel.

Da Außenbeleuchtungen aber bestimmte vorgegebene Schutzgrade bzgl. Feuchtigkeit, Betauung, Staubdichte, in der Regel mindestens nach Schutzgrad IP64, zu erfüllen haben, ist ein lediglich teilweiser Wechsel von Beleuchtungskomponenten, Netzbetriebs- und Steuergeräten vor Ort schwierig bis nicht durchführbar.

Nach dem bekannten Stand der Technik sind unterschiedliche Umrüstvarianten bekannt, denen zunächst allen der Nachteil anhaftet, dass sie auf spezielle Bauformen der Bestandsleuchten zugeschnitten sind und deren Einsatz somit auch nur dort möglich ist.

Ferner bietet die LED-Technik die flexible Möglichkeit, die Abstrahlcharakteristiken (Lichtverteilungskurven) durch unterschiedliche Verwendung von Sekundäroptiken genau den Anforderungen der Beleuchtungsaufgaben anzupassen. So erfordert die optimale und normgerechte Ausleuchtung von Straßen und Wegen eine asymmetrische Abstrahlcharakteristik. Das bedeutet, dass ein LED-Umrüstsatz genau in seiner Orientierung zur Straßen ausgerichtet werden muss. Bestehenden Lösungen haftet hier der Nachteil an, dass die Einbauorientierung in die Bestandsleuchte rein durch mechanische Befestigungspunkte vorgegeben ist. Eine nachträgliche Orientierung ist dann z.B. nur durch Verdrehung des gesamten Leuchtenkopfes auf dem oder am Mast bzw. am Mastbogen möglich. Gerade bei Bogenleuchten muss die Ausrichtung des Bogens üblicherweise quer zur Straße beibehalten werden. Sofern hier eine Verdrehung des Leuchtenkopfes am Mastbogen nicht möglich ist, kann eine exakte Ausrichtung der Abstrahlung zur Straße nicht realisiert werden.

Dieses Problem besteht insbesondere auch dort, wo bisher symmetrisch abstrahlende Leuchten mit freistehenden Leuchtmitteln durch die Möglichkeiten der LED-Technik auf eine asymmetrische Abstrahlung umgestellt werden können. Damit wird das Leuchtensystem effizienter an die Beleuchtungssituation anpassbar und es lassen sich zusätzliche Einsparpotentiale durch Leistungsreduzierung erreichen. Für bisher symmetrisch abstrahlende Leuchten besteht damit das Problem, die Montage eines neuen LED-Moduls mit Beachtung der Straßenrichtung einsetzen zu müssen.

So bietet die Fa. BRAUN Lighting Solutions e.K. Lösungen nach unterschiedlichen Bauformen an, die einen Kegel-LED-Einbausatz, einen BeeLED-Installations Kit, einen sogenannten LURA LED-Einbausatz und als Alternative zu Gaslicht einen sogenannten Hislux und LED GASlight-Einbausatz anbieten, die alle unterschiedlichen Konstruktionsprinzipien unterliegen (siehe www.braun-lighting.com). Ferner wird ein 3 LENS PIN-MODUL angeboten, jedoch ohne integriertes Netzbetriebsgerät, welches separat und fachgerecht verbaut werden muss. Diese Lösungen stellen zum einen enormen konstruktiven und finanziellen Aufwand dar, zum anderen erfordern diese Bauformen spezielle Kühlkörper, die ebenfalls unterschiedlich ausgeführt und teuer sind. Abgesehen davon, dass einige der dort vorgestellten Bauformen nicht dem Schutzgrad IP65 entsprechen.

Die Fa. RZB Rudolf Zimmermann Bamberg GmbH (siehe www.rzb.de) bietet LED-Umrüstsätze an, die in ihrer Geometrie auf Leuchten dieser Firma ausgelegt sind und die direkt am Netz zu betreiben sind. Da dort keine galvanische Trennung vom Netz vorgesehen ist, sind solche Umrüstungen nur vom Hersteller, respektive durch Fachbetriebe vornehmbar.

Ebenfalls reine Leiterplattenmodule, ohne galvanische Netztrennung und somit mit vorstehend beschriebenen Nachteilen behaftet, bietet die Fa. TURCK duotec GmbH (www.truck-duotec.com) an.

Von der Fa. MARK-TRONIK GmbH (www.flame-light.com) sind LED-Austauschleuchtmittel mit E27/E40-Anschluss für horizontal installierte und abwärts gerichtete Lampen bekannt (sogenannte Retro-Leuchtmittel). Diese ermöglichen einen schnellen Austausch gegen herkömmliche Leuchtmittel mit besagten Fassungen. Nachteilig dabei ist aber, dass vorhandene Betriebsgeräte wirkungslos geschaltet werden müssen, d.h. eine Änderung der inneren Verdrahtung der Leuchte ist notwendig, die wiederum nur von Fachpersonal ausgeführt werden kann. Die dazu angebotenen LED-Leuchtmittel sind kompakt mit integrierten Betriebsgeräten aufgebaut, d.h. es ist keine thermische Entkopplung zwischen LED und Elektronik gewährleistet. Weiterhin verändert sich die ursprüngliche Abstrahlcharakteristik des Lichtes und ist nicht weiter im Sinne einer Optimierung beeinflussbar.

Für rein runde Leuchten (Nostalgie- und Pilzleuchten), wie z. B. für Straßen-, Park-, Fußgängerzonen-, Parkplatz- und Tunnelbeleuchtung bewirbt die Fa. Endres Lighting GmbH mit "LED-Technik OHNE ALUMINIUM-KÜHLRIPPEN" ein rundes LED-Modul mit unterschiedlichen Durchmessern. Dieses LED-Modul ist horizontal in der Leuchte angeordnet und strahlt frei nach unten. Dieses Modul ist nur für runde Bauformen geeignet und besitzt konstruktionsbedingt nur einen Schutzgrad nach IP44 (www.endres-lighting.de).

Spezielle LED-Umrüstsätze für Gaslaternen mit Systemleistungen von 20-40 W, die einen hohen Schutzgrad von IP65/IP66 aufweisen, werden von der Fa. STK-Technik GmbH (www.stk-technik.de) angeboten. Unmittelbar den LED-Leuchtmitteln ist dort ein aufwändiger Kühlkörper zugeordnet. Weiter nachteilig bei diesen Lösungen ist, dass keine eigene Leuchtenklemmstelle für die Mastanschlussleitung vorgesehen ist, d.h. die vorhandene, ggf. marode Klemmstelle ist weiter zu nutzen. Der Kunde muss bei diesen Bauformen die mechanische Anpassung an die Bestandsleuchte selbst vornehmen, was einen erheblichen Aufwand und Fachpersonal bedingt. Gleiches gilt für den Einbau des Betriebsgerätes und die vorzunehmende neue Verdrahtung. Damit übernimmt der Kunde zwangsläufig die Verantwortung eines Leuchtenherstellers im Sinne des CE-Konformitätsnachweises. Vergleichbare Bauformen werden auch von anderen Herstellern angeboten, die jedoch mit vorgeschlagener erfindungsgemäßer Lösung noch weniger gemein haben.

Schließlich bietet die Fa. OSRAM GmbH (http://www.osram.de/osram de/news-und-wissen/oem-news/2012/led-modul-dsl-fuer-nachruestung-von-strassenleuchten) LED-Nachrüstmodule für Straßenleuchten an. Diese Bausätze aus LED-Modul und Montageplatte sind grundsätzlich an beliebige Leuchten anpassbar. Ein Vorteil dieser Bausätze ist eine gezieltere Lenkung des Lichts, durch mehrere LED-Module in unterschiedlicher Anordnung, wobei durch Weglassen von ein oder mehreren Platinen des Moduls gezielt Bereiche der Lichtverteilung ausgeblendet werden können. Der Bausatz wird bereits vom Hersteller speziell an die Leuchte angepasst. So kann bspw. ein Stadtwerke-Mitarbeiter das Modul dann ganz einfach vor Ort einbauen. Der Hauptnachteil dieser Lösung ist jedoch, dass sich die LED-Module nicht in einem hermetisch gegen Feuchtigkeit und Staub geschützten Bauraum befinden und dass jeder LED-Modul einen eigenen Kühlkörper erfordert, was wiederum einen hohen Material- und einen hohen konstruktiven und fertigungstechnischen Aufwand bedingt.

Vorliegender Erfindung liegt daher die Aufgabe zugrunde, einen LED-Umrüstsatz für Außenleuchten anzugeben, der bei einheitlicher technischer und baulicher Ausführung mit standardisierten Einzelkomponenten einen multivalent einsetzbaren LED-Umrüstsatz (im Weiteren nur LED-Umrüstsatz genannt) für unterschiedlichste Bestandsleuchten darstellt und der so auf geeignete vorhandene Befestigungsflächen oder auf eine als Zubehör beigefügte mechanische Komponente (im Weiteren als Zwischenmontageplatte bezeichnet) mit stets einheitlicher mechanischer Montageschnittstelle montiert werden kann, so dass eine drehbare Ausrichtung in Straßenrichtung möglich ist, ohne den Leuchtenkopf in seiner ursprünglichen Orientierung zu verändern.

Der Nachteil bekannter Systeme, dass es stets einer zumindest mechanisch angepassten Ausführungsform des LED-Umrüstmoduls bedarf, um es exakt für eine spezielle Bestandsleuchte einzusetzen, soll damit vermieden werden. Damit ergibt sich als weitere Funktion der erwähnten Zwischenmontageplatte die Realisierung einer rein mechanischen Adaption zu den Montageelementen des Gehäuses der Bestandsleuchte.

Von dem den LED-Umrüstsatz nachrüstenden Personal ist lediglich die Herstellung der elektrischen Verbindung mit einer Mastanschlussleitung und eine rein mechanische Befestigung des LED-Umrüstsatzes über eine Zwischenmontageplatte erforderlich.

Allein letztere Maßgabe ermöglicht es, dass kein spezielles Fachpersonal oder der Hersteller selbst für die Umrüstmontage erforderlich sind, sondern der gewünschte Austausch preiswert durch befugte städtische Mitarbeiter erfolgen kann, die für die elektrischen Arbeiten natürlich entsprechende fachliche Qualifikation besitzen müssen. Darin besteht ein Hauptvorteil vorliegender Erfindung, da der erfindungsgemäß vorgeschlagene LED-Umrüstsatz eine komplett vorgefertigte Baugruppe darstellt, die eigenständig bereits alle sicherheitsrelevanten Anforderungen nach den gültigen Standards für Außenleuchten erfüllt. Der erfindungsgemäße LED-Umrüstsatz genügt durch seinen eigenständigen Schutzgrad gegen Eindringen von Wasser und Fremdkörpern von mindestens IP65 bereits den Anforderungen an eine Außenleuchte selbst.

Freigabe- und Typprüfungen für die Eignung von vorgesehenen Umrüstungen können deshalb schon vom Hersteller des erfindungsgemäßen LED-Umrüstsatzes als auch von einer zugelassenen Prüfstelle angeboten und vorgenommen werden.

Ein weiterer Vorteil der erfindungsgemäßen Lösung besteht darin, dass der Hersteller nicht nur ein LED-Modul mit standardisierten Baugruppen fertigen kann, sondern der gesamte LED-Umrüstsatz sich stets in seinem mechanischen Aufbau gleicht, also auch mit identischen mechanischen Komponenten auskommt. Damit ergibt sich ein deutlicher Vorteil beim Einkauf der Komponenten, in der Fertigungstechnologie und bei der Approbation des Produktes durch eine unabhängige Prüfstelle. Lediglich das LED-Modul als Leuchtmittel wird den Anforderungen angepasst eingesetzt, jedoch nur bzgl. der Anzahl der LED und/oder Lichtfarbe der LED und/oder Optiken für die Abstrahlcharakteristik.

Für den Anwender ergibt sich der entscheidende Vorteil, dass er unabhängig von der Art der Bestandsleuchten überall das baugleiche LED-Umrüstmodul einsetzen kann bzw. im Einsatz hat. Weiterhin sind LED-Umrüstmodule mit lichttechnisch gleicher Ausführung gegeneinander austauschbar, die Ersatzteilhaltung und der Service vereinfachen und reduzieren sich deutlich.

Die notwendige mechanische Individualität bei unterschiedlichen Bestandsleuchten wird einzig über eine Zwischenmontageplatte realisiert, als Schnittstelle zwischen LED-Umrüstmodul und Gehäuse der Bestandsleuchte. Damit hat auch der Anwender bzw. Umrüster die Möglichkeit, diese Zwischenmontageplatte selbst herzustellen bzw. nach Zeichnungsvorgabe durch den Hersteller des LED-Umrüstsatzes herstellen zu lassen.

Eine weitere Aufgabe besteht darin, das System einer LED-Umrüstung für Straßen- und Außenleuchten so auszulegen, dass ein geeignetes Thermomanagement realisierbar und somit für das LED-Umrüstmodul eine ausreichende Entwärmung der LED erfolgt. Dazu ist ein ausreichender Wärmeübergang vom LED-Umrüstmodul zur Zwischenmontageplatte notwendig, welches damit eine dritte Aufgabe als Kühlfläche zu übernehmen hat, optional auch mit zusätzlicher Nutzung des Bestandsgehäuses als Wärmesenke. Somit stellt die Zwischenmontageplatte nicht nur eine mechanische Verbindung zwischen LED-Umrüstmodul und Bestandsgehäuse her, sondern auch eine thermische Kopplung zur Wärmeabfuhr vom LED-Modul.

Optional liegt die Aufgabe vor, den elektrischen Anschluss des LED-Umrüstmoduls so auszulegen, dass eine gefahrlose Trennung vom Netz innerhalb der Leuchte zu Wartungsarbeiten möglich ist, wodurch für derartige Routinearbeiten keine elektrotechnische Fachkraft mehr erforderlich ist.

DE 10.2014.004.762 offenbart einen LED-Umrüstsatz gemäß dem Oberbegriff des Anspruchs 1. Die Aufgabe wird durch die kennzeichnenden Merkmale von Anspruch 1 gelöst, Vorteilhafte Ausgestaltungen sind Gegenstand der nachgeordneten Ansprüche.

Das Wesen vorliegender Erfindung besteht darin, dass ein kompletter LED-Umrüstsatz für Außenleuchten vorgeschlagen wird, der eine LED-Modulbaugruppe beinhaltet, die mit ihrer Bodenplatte flächig und bündig auf eine wärmeleitende Montageplatte aufgesetzt und über ein ihre Bodenplatte erfassendes Wärmeleitpad und eine elektrische Isolationsschicht mit der Montageplatte verbunden ist und der Stromanschluss der LED-Modulbaugruppe durch die Montageplatte auf deren gegenüberliegende Ebene geführt ist, wobei die Montageplatte vorzugsweise rund ausgeführt ist und am Außenrand konzentrische Langlöcher aufweist, die vorzugsweise eine Dreiteilung in einem 120°-Raster enthält, so dass eine stets einheitliche mechanische Montageschnittstelle entsteht für vorzugsweise drei Befestigungspunkte im Radius der Langlochgeometrie, womit eine drehbare Ausrichtung in Straßenrichtung etc. möglich ist. Im Rahmen der Erfindung ist die Montageplatte in ihrer flächenhaften Ausdehnung um ein vorgebbares Mindestmaß größer ist als der Außendurchmesser des Zusatzgehäuses des LED-Moduls festgelegt, um einen möglichst großen wärmeleitenden Kontakt zu einer Zwischenmontageplatte herzustellen. Dabei ist die Zwischenmontageplatte so ausgebildet, dass ihr ein kreisrunder Durchbruch mit einem etwas größeren Durchmesser als dem Außendurchmesser des Zusatzgehäuse des LED-Moduls gegeben ist, so dass das LED-Umrüstmodul mit seiner Lichtaustrittsseite und dem Zusatzgehäuse durch den Durchbruch hindurch treten kann. Bevorzugt ist die Zwischenmontageplatte mit drei Befestigungspunkten im Radius der Langlochgeometrie versehen, die die erwähnte Montageschnittstelle zum LED-Umrüstmodul bilden und in ihrer weiteren technischen Ausbildung die mechanische Montageschnittstelle zur konkreten Bestandsleuchte gewährleistet.

Die erfindungsgemäße Montageplatte ist ferner an der der LED-Modulbaugruppe gegenüberliegenden Ebene mit einem mechanischen Trägerelement versehen, an dem, von der Montageplatte beabstandet, an sich übliche Netzbetriebsgeräte und Leuchtenklemmen zum direkten Anschluss an eine Mastanschlussleitung vorgesehen sind.

Alle elektrischen Verbindungen von der LED-Modulbaugruppe zum Netzbetriebs- und Steuergerät und zu den Leuchtenklemmen im LED-Umrüstsatz sind bereits herstellerseitig komplett verdrahtet und die gesamte Baugruppe ist durch innere oder äußere Isolationsmittel gedichtet mindestens gemäß Schutzgrad IP65 ausgeführt.

Beim Umrüsten von Bestandsleuchten zeigt sich dann der erhebliche Vorteil der vorgeschlagenen Lösung darin, dass die Bestandsleuchte lediglich vollständig von allen vorhanden Verdrahtungselementen und ggf. vorhandenen elektrischen Betriebsgeräten zu entkernen ist und vom Monteur anschließend einzig eine elektrische Verbindung von der vorhandenen (oder im Falle von Gaslampen zu legenden) Mastanschlussleitung herzustellen und der erfindungsgemäße LED-Umrüstsatz über seine Zwischenmontageplatte mit dem Gehäuse der Bestandsleuchte mechanisch zu verbinden ist.

So zeigt sich der erste Hauptvorteil vorliegender Erfindung, der darin besteht, dass einzig die Zwischenmontageplatte in ihrer äußeren Kontur und/oder Profilierung, entsprechend der vorgegebenen Einbaugeometrie der Bestandleuchte unterliegt, welche als rein mechanisch herzustellende Komponente ausgesprochen kostengünstig gefertigt werden kann. Das LED-Umrüstmodul ist erfindungsgemäß stets einheitlich ausgeführt, komplett montiert und funktions- und sicherheitstechnisch ab Werk geprüft und leicht über die mechanische Schnittstelle zur Zwischenmontageplatte so in Position zu drehen, dass eine mögliche Straßenrichtung für die lichttechnische Abstrahlcharakteristik gemäß Orientierung der Optiken auf dem LED-Umrüstmodul gut einzustellen und über die bevorzugten drei Befestigungspunkte, vorzugsweise ausgebildet als Schraubverbindungen, leicht zu fixieren ist.

Die spezielle sonstige beanspruchte Ausgestaltung der Zwischenmontageplatte gewährleistet darüber hinaus, dass einzig durch sie, d.h. ohne aufwändige und speziell angepasste Kühlkörper, die Kühlung der LED-Modulbaugruppe derart bewirkt wird, dass über die Montageplatte des LED-Umrüstmoduls und deren direkte, flächenhafte Kontaktierung mit der Zwischenmontageplatte eine Wärmeableitung in diese erfolgt und damit ein ausreichendes Kühlflächenpotential entsteht.

Sind die speziellen Einbaubedingungen so, dass die Zwischenmontageplatte darüber hinaus mit dem Leuchtengehäuse der Bestandsleuchte direkt verbindbar ist, kann eine zusätzliche Wärmeableitung über selbiges erfolgen, was jedoch keine Voraussetzung für die Funktionsfähigkeit vorliegender Erfindung ist.

Als besonders vorteilhaft lässt sich das beschriebene Konzept gestalten, wenn zum Netzanschluss die Mastanschlussleitung über einen Kabelsteckverbinder mit hohem Schutzgrad (mind. IP65) realisiert wird. Hierbei ist zum mechanischen Einbau des Systems keine Elektrofachkraft mehr erforderlich, die Arbeiten beschränken sich auf mechanische Tätigkeiten, die Netzverbindung wird dann über den Steckverbinder vorgenommen, der allen sicherheitsrelevanten Vorgaben zur Nutzung von Nichtfachpersonal entspricht. Gleiches gilt bei späteren Wartungsarbeiten (Säubern des Leuchteninnenraumes) oder Austausch des LED-Umrüstsatzes. Dabei ist es unerheblich, ob der Part des Steckverbinders ab Werk auf Seiten des LED-Umrüstsatzes direkt am oder im Gehäuse des Netzbetriebsgerätes angeordnet ist oder über ein Leitungsstück die Verbindung Leitung auf Leitung realisiert ist.

Zur näheren Erläuterung der Erfindung sollen nachstehende Ausführungsbeispiele und Figuren dienen. Es zeigen:
Fig. 1 eine erste Ausführungsform der Erfindung mit allen wesentlichen Einzelelementen in Explosionsdarstellung;
Fig. 1a eine perspektivische Draufsicht auf die Oberseite einer Ausführung nach Fig. 1 im verbauten Zustand;
Fig. 2 eine perspektivische Draufsicht auf die Oberseite einer Ausführung nach Fig. 1 vor dem verbauten Zustand und
Fig. 3 eine beispielhafte, spezielle Einbausituation eines erfindungsgemäßen LED-Umrüstsatzes in einer Schirmleuchte.

Es soll vorsorglich betont werden, wenn im Nachfolgenden und den Patentansprüchen von einer LED-Modulbaugruppe und einem Netzbetriebsgerät gesprochen wird, dass unter die erfindungsgemäße Lösung selbstverständlich auch der Einsatz mehrere unterteilter und ggf. getrennt ansteuerbarer LED-Modulbaugruppen und Netzbetriebsgeräten fallen sollen, solange diese dem grundsätzlichen neuen Anordnungsprinzip vorliegender Erfindung folgen.

Die Figuren 1 zeigt die Ausführungsform des LED-Umrüstmoduls der Erfindung mit allen wesentlichen Einzelelementen in Explosionsdarstellung. Auf einer vorzugsweise runden Montageplatte 2 ist in Lichtaustrittsrichtung die LED-Modulbaugruppe 1, als Leiterplatte für LEDs mit Optiken 15, mit dem sie umschließenden Zusatzgehäuse 7 zur Sicherung des entsprechenden Schutzgrades montiert. Auf der Rückseite der Montageplatte 2 sind über ein Trägerelement 3, hier ausgebildet als Haltewinkel, das Netzbetriebsgerät 4, die Verdrahtung sowie die Netzanschlussdose 5 mit Netzklemme 51 ersichtlich. Die Montageplatte 2 ist im dargestellten Beispiel mit drei Langlöchern 21 am äußeren Umfang versehen, die das Zusatzgehäuse 7 seitlich konzentrisch derart überragt, dass eine Kontaktfläche 91 (vgl. Fig. 2) bildbar ist, wobei im Beispiel die Dreiteilung der Langlöcher nur durch kleine Stege auf dem gesamten Umfang gebildet wird. Die Dreiteilung ist nicht zwangsläufig erforderlich, auch eine Zwei- oder Vierteilung ist im Rahmen der Erfindung möglich. Aus Gründen eines möglichst großen Drehwinkels, im speziellen Beispiel von etwa 110° und einer guten Stabilität der Montageplatte 2 stellt sich die Dreiteilung aber als besonders vorteilhaft dar. Es liegt aber auch im Rahmen der Erfindung, dass die vorgesehenen Langlöcher 21 vorzugsweise in einer Dreiteilung in einem 120°-Raster ausgeführt sind und radial vom Zentrum der Montageplatte 2 unterschiedlich weit beabstandet und sich umfangsmäßig gegenseitig teilweise überlappend ausgeführt sind, so dass Verdrehungen größer 120° ermöglicht sind. Demzufolge sind auch mindestens, die Endanschläge bildende drei Befestigungselemente 23 im Radius der Langlöcher zur Führung und Fixierung des LED-Umrüstmoduls auf der Zwischenmontageplatte 9 vorgesehen, die bevorzugt als Schrauben mit metrischem Gewinde ausgeführt sind und in die Gewindebuchsen 92 der Zwischenmontageplatte 9 bei Montage eingeführt werden. Ebenso könnte auch eine Befestigung mit Muttern vorgesehen sein oder die Einführung der Befestigungselemente von der Abstrahlseite her vorgenommen werden.

Die Zwischenmontageplatte 9 ist stets mit einem kreisrunden Durchbruch 93 versehen, der einen wenig größeren Durchmesser aufweist, als der Außendurchmesser des Zusatzgehäuses 7 sowie im Beispiel mit den im Radius der Langlöcher 21 platzieren drei Gewindebuchsen 92, woraus sich die komplette mechanische Schnittstelle zwischen der Montageplatte 2 und Zwischenmontageplatte 9 ergibt. Die sich durch diesen Aufbau ergebende überlappende Kontaktfläche 91 ist in Fig. 2 dargestellt, deren Funktion weiter unten erläutert wird.

Die Außenkontur der Zwischenmontageplatte 9 mit ihren Befestigungspunkten 94 orientiert sich ausschließlich an der Einbausituation der Bestandsleuchte und kann somit unterschiedliche Lösungen aufweisen (Löcher für Verschraubungen, Scharniere, Auflagelaschen oder Gewindebohrungen) und ist in den Figuren lediglich beispielhaft angedeutet.

Bei der Montage des LED-Umrüstmoduls mit der Montageplatte 2 auf die Zwischenmontageplatte 9 wird das LED-Umrüstmodul zunächst richtig orientiert aufgesetzt und kann nun nach lockerem Anziehen der Befestigungselemente 23 innerhalb eines Winkels von 120° durch Verdrehung fein justiert werden. Danach werden im Beispiel die Schrauben als Befestigungselemente 23 festgezogen.

Das LED-Umrüstmodul mit Zusatzgehäuse 7 für die LED-Modulbaugruppe 1 ist insbesondere zur Sicherung eines hohen Schutzgrades gegen Staub und Wasser, für ein optimales thermisches Management und zur Möglichkeit eines direkten Netzanschlusses wie folgt beschrieben aufgebaut:
Zur LED-Modulbaugruppe 1 ist zur effektiven Wärmeableitung zur Montageplatte 2 einerseits zunächst ein in den Figuren nicht näher bezeichnetes Wärmeleitpad vorgesehen, das zur Montageplatte 2 hin eine ebenfalls nicht dargestellte elektrische Isolationsschicht aufweist, die flächenmäßig der Fläche der eingesetzten LED-Modulbaugruppe 1 entspricht. Die in Fig. 1 nicht ersichtlichen elektrischen Anschlüsse (vgl. dazu Fig. 1a) der LED-Modulbaugruppe 1 werden gedichtet durch eine Kabeldurchführung 73 auf die gegenüber liegende Ebene 22 der Montageplatte 2 geführt. Weiterhin ist in der Montageplatte 2 zum LED-Innenraum ein Druckausgleichsventil 74 vorgesehen. Dieses bewirkt, dass bei Erwärmung oder Abkühlung des LED-Innenraums im vollständig montierten Zustand bei Betrieb stets ein Druckausgleich herbeigeführt wird. Auf das nicht dargestellte, an sich übliche Wärmeleitpad ist die eigentliche LED-Modulbaugruppe 1 aufgesetzt, die mit der Montageplatte 2 verschraubt ist. In diesem Beispiel ist weiterhin ersichtlich, dass ein die LED-Modulbaugruppe 1 und o.g. Kabeldurchführung 73 und das Druckausgleichsventil 74 umgebender erster Dichtring 71 vorgesehen ist. Auf diesen Dichtring 71 wird ein die LED-Modulbaugruppe 1 umfassender Gehäusering 16 aufgesetzt, welcher diese in der Höhe überragt und der vorteilhaft aus einem optisch transparenten oder transluzentem Material gefertigt ist. Auf den Gehäusering 16 folgt ein weiterer Dichtring 71, auf den eine den Lichtaustritt gewährleistende Abdeckscheibe 17 aufgelegt wird, die über einen Spannring 18 alle Komponenten des Zusatzgehäuses 7 mit der Montageplatte 2 dichtend verschrauben lässt. Ist dies erfolgt, genügt der gesamte Zusatzgehäuseinnenraum mindestens der Schutzgradanforderung IP65.

Alternativ kann das Zusatzgehäuse 7 aus einer tiefgezogenen oder spritzgießtechnisch hergestellten und die LED-Modulbaugruppe 1 umfassenden Kunststoffabdeckung bestehen, die wiederrum mit einem Dichtring 71 auf der Montageplatte 2 aufgesetzt und mit dieser dicht verschraubt ist. Diese Kunststoffabdeckung kann aus transparentem oder transluzentem Material ausgeführt sein und ersetzt im Wesentlichen die Bauteile Gehäusering 16 und Abdeckscheibe 17.

Es liegt darüber hinaus im Rahmen der Erfindung, dass die LED-Modulbaugruppe 1 in sich vollständig vergossen ausgeführt ist.

Auf der der LED-Modulbaugruppe 1 gegenüberliegenden Ebene 22 der Montageplatte 2 ist zunächst ein Trägerelement 3 vorgesehen, welches ebenfalls mit der Montageplatte 2, bevorzugt durch Verschraubung, verbunden ist. Wie auch aus den weiteren Figuren ersichtlich, ist dieses Trägerelement 3 bevorzugt als ein Winkel derart ausgebildet, dass der Winkel zur Montageplatte 2 hingerichtet und im verbauten Zustand anliegend zumindest einen ersten kleinflächigen Schenkel 31 nach Fig. 1a aufweist, wobei der von der Montageplatte 2 abweisende zweite großflächigere Schenkel 32 so ausgeführt ist, dass er unterschiedliche Einbaulagen von Netzbetriebsgeräten 4, je nach vorgegebener äußerer Leuchtengehäuseform, ermöglicht. In diesem speziellen Beispiel ist ein Netzbetriebsgerät 4 quer liegend mit dem Schenkel 32 verschraubt dargestellt. In einer auf der anderen Fläche des Schenkels 32 vorgesehenen Anschlussdose 5 sind in der Darstellung nach Fig. 1 Leuchtenklemmen 51 ersichtlich, an die der direkte Anschluss an die in Fig. 1a angedeutete Mastanschlussleitung 6 erfolgt. Alle vorgenannten Baugruppen im Netzbetriebsgerät 4, der Anschlussdose 5 als auch die jeweiligen Verdrahtungen untereinander und der Stromanschluss 14 zur LED-Modulbaugruppe sind normgemäß mindestens nach IP65 gedichtet ausgeführt.

Eine vorteilhafte Ausbildung des Netzanschlusses ist zusätzlich gegeben, wenn die Mastanschlussleitung 6 gemäß Fig. 1a in deren Fortführung mit einem lösbaren Steckverbinder ausgeführt wird, zur Erzielung der oben beschriebenen Vorteile bei der Montage des LED-Umrüstsatzes.

Genanntes Trägerelement 3 ist im Beispiel, wie auch die Montageplatte 2, ebenfalls aus Aluminium gefertigt und die vorgesehene Beabstandung des Netzbetriebsgerätes gewährleistet selbst bei einem solch gut wärmeleitenden Material keine unzulässige Erwärmung durch die von der LED-Modulbaugruppe 1 im Betrieb abgegebenen Wärme. Es liegt selbstverständlich im Rahmen der Erfindung, das Trägerelement 3 aus einem schlecht wärmeleitenden Material zu fertigen.

Die spezielle Ausbildung der Montageplatte 2 gewährleistet allein noch nicht die geforderte Wärmeableitung, sondern die im Zusammenspiel mit der Zwischenmontageplatte 9 gebildete Kontaktfläche 91 in ihrer Ausbildung als Kreisring mit einerseits dem Außendurchmesser der Montageplatte 2 und andererseits dem Außendurchmesser des Zusatzgehäuses 7 des LED-Moduls, wie in Fig. 2 detaillierter dargestellt. Diese Kontaktfläche 91 beträgt ausführungsgemäß mindestens 250 cm² und kann bei hohen leistungsseitigen Ansprüchen auch hinsichtlich des Wärmeübergangswiderstandes optimiert werden durch Wärmeleitpaste oder Wärmeleitpads.

Die gesamte zur Kühlung notwendige Fläche, bestehend aus den zur Umgebungsluft gegebene Summe der Flächen von der Montageplatte 2 und der Zwischenmontageplatte 9, hängen vom Leistungskonzept des LED-Umrüstsatzes und der möglicherweise zusätzlichen Wärmesenke seitens des Bestandsgehäuses ab und müssen im Labor jeweils bewertet werden.

Im Beispiel der Fig.1 und Fig. 1a sind die Montageplatte 2 und die Zwischenmontageplatte 9 mit einer Dicke von mindestens 3 mm ausgeführt, wenn sie aus Aluminium gefertigt sind. Der Außendurchmesser der Montageplatte 2 beträgt in diesem speziellen Ausführungsbeispiel 254mm, derjenige des Durchbruches 93 in der Zwischenmontageplatte 9 175mm bei einem Durchmesser des Zusatzgehäuses 7 von 170mm.

Die Montagesituation des LED-Umrüstsatzes auf eine Zwischenmontageplatte 9 ist bestimmt durch den realisierten Teilkreisdurchmesser von 236,5mm für die Langlöcher in der Montageplatte 2 und den dazu korrespondierenden Gewindebuchsen 92 in der Zwischenmontageplatte 9.

Aus den vorgehend beschriebenen Angaben ist leicht ersichtlich, dass der Zwischenmontageplatte 9 eine beliebige äußere Kontur gegeben werden kann, die mit der Einbaugeometrie des sie aufnehmenden Leuchtengehäuses korrespondiert und mit diesem direkt oder über weitere mechanische Anschlussmittel verschraub- bzw. montierbar ist, wie beispielsweise über Befestigungspunkte 94. Das heißt, dass die Zwischenmontageplatte 9 an ihrem äußeren Umfang, außerhalb des Bereichs der Kontaktfläche 91, beliebig gestaltet und von einer Ebene abweichend ausbildbar ist, so dass sie an die jeweiligen Einbaubedingungen einer Bestandsleuchte beliebig anpassbar ist. Durch eine vorgesehene Variabilität der Anbringung der Netzbetriebsgeräte 4 und Anschlussdosen 5 beim LED-Umrüstmodul ist eine Anpassung an die möglichen Einbautiefen von Bestandsleuchten problemlos gegeben, ohne das Wesen vorliegender Erfindung und den grundsätzlichen Aufbau des LED-Umrüstmoduls zu verlassen.

Da im Sinne der Erfindung das jeweilige LED-Umrüstmodul mit jeder, außerhalb der Kontaktfläche beliebig gestalteten Zwischenmontageplatte 9 über eine einheitliche mechanische Schnittstelle drehbar und lösbar verbunden ist, ist es somit möglich, einzig durch Anpassung der äußeren Kontur und/oder Profilierung der Zwischenmontageplatte 9 eine, entsprechend der Einbaugeometrie unterschiedlicher Leuchtengehäuseformen, variable Ausbildung des Systems einer LED-Umrüstung vorzuhalten, bei ansonsten identischem LED-Umrüstmodul selbst. Dies stellt gegenüber den bekannten, auf jeweils spezielle Leuchtenausführungen abgestellten Lösungen des Standes der Technik, einen weiteren erheblichen ökonomischen Vorteil vorliegender Erfindung dar.

Figur 1a zeigt die oberen Baugruppen des LED-Umrüstsatzes nach Fig. 1 im vollständig verdrahteten Zustand und montiert auf einem Zwischenmontageblech 9 zur besseren Verdeutlichung des Hauptvorteils vorliegender Erfindung mit den dort sichtbaren Verdrahtungen 14 und 72. Sämtliche vorstehend unter der Beschreibung zu Fig. 1 genannte Baugruppen werden als ein einheitlicher und nach mindestens dem Schutzgrad IP65 entsprechend ausgeführter LED-Umrüstsatz dem Umrüster zur Verfügung gestellt, wobei das Zwischenmontageblech 9 auch von anderen unabhängigen Herstellern oder Lieferanten, mit der Maßgabe der Einhaltung der Mindestfläche zur Bildung der Kontaktfläche 91, gestellt werden kann. Der Umrüster muss lediglich eine vollständige Entkernung der Bestandsleuchten bis hin zur Mastanschlussleitung 6 vornehmen und das Zwischenmontageblech 9 rein mechanisch im Bestandsgehäuse vormontieren. Anschließend braucht er lediglich die Anschlussdose 5 des LED-Umrüstmoduls zu öffnen, dort die Mastanschlussleitung 6 mit den Leuchtenklemmen 51 zur verbinden (respektive über eine Steckverbindung herzustellen, siehe oben), die Anschlussdose 5 wieder zu verschließen und die Montageplatte 2 an den vorgesehenen Stellen mit der vormontierten Zwischenmontageplatte 9 zu verbinden. Weiterhin ist aus Fig. 1a ersichtlich, wie der Stromanschluss 14 der LED-Modulbaugruppe 1 (siehe Fig. 1) hermetisch gemäß Schutzgradanforderung von mindestens IP65 gedichtet durch die Montageplatte 2 auf deren gegenüberliegende Ebene 22 geführt ist und innerhalb der durch den Gehäusering 16 (siehe Fig. 1) umfassten Fläche in der Montageplatte 2 nebst eines Druckausgleichsventils 74 angeordnet ist.

Figur 2 zeigt das komplett montierte LED-Umrüstmodul mit Montageplatte 2 vor der Montage auf die Zwischenmontageplatte 9. Bei der Montage taucht das hier nicht sichtbare Zusatzgehäuse 7 der LED-Modulbaugruppe 1 durch den kreisrunden Durchbruch 93 der Zwischenmontageplatte 9. Die schraffierte Fläche zeigt die Kontaktfläche 91 zwischen beiden Platten, die nicht nur als mechanische Auflagefläche, sonders als Wärmeübergangsbereich vom LED-Umrüstmodul zur Zwischenmontageplatte 9 dient. Über die Zwischenmontageplatte 9 wird somit, je nach thermischer Anforderung, ausreichend Kühlfläche zur Verfügung gestellt.

Figur 3 zeigt schließlich eine konkrete Einbausituation eines LED-Umrüstsatzes für eine Glockenleuchte, wobei ein LED-Umrüstsatz im Wesentlichen nach Fig. 1 zum Einsatz gelangt. Eine solche Glockenleuchte kann auch ein unter Bestandsschutz fallendes Gasleuchtengehäuse sein. Hier wäre dann lediglich eine elektrische Mastanschlussleitung vollständig neu zu verlegen. In der linken Abbildung von Fig. 3 ist eine schematische äußere Ansicht einer solchen Glockenleuchte dargestellt und in der rechten Abbildung ein Schnitt entlang einer Ebene A-A, gemäß der linken Abbildung. In Ergänzung zu den in Figur 1 beschriebenen Einzelkomponenten ist hier ersichtlich, wie die Montageplatte 2 mit der Zwischenmontageplatte 9 über die Befestigungselemente 23 verbunden ist. Das äußere Erscheinungsbild der jeweilig umgerüsteten Bestandsleuchte bleibt bei Einsatz des erfindungsgemäßen LED-Umrüstsatzes in jedem Fall erhalten, was mit zu den Vorzügen vorliegender Erfindung zählt.

### Bezugszeichenliste

- 1: - LED-Modulbaugruppe
- 11: - Bodenplatte der LED-Modulbaugruppe
- 14: - Stromanschluss LED-Modul
- 15: - LED mit Optik
- 16: - Gehäusering
- 17: - Abdeckscheibe
- 18: - Spannring
- 2: - Montageplatte
- 21: - konzentrische Langlöcher
- 22: - Ebene der Montageplatte
- 23: - Befestigungselemente
- 3: - Trägerelement/Winkel
- 31: - kleinflächiger Schenkel
- 32: - großflächiger Schenkel
- 4: - Netzbetriebsgerät
- 5: - Anschlussdose
- 51: - Leuchtenklemmen
- 6: - Mastanschlussleitung
- 7: - Zusatzgehäuse
- 71: - Isolationsmittel/Dichtring
- 72: - Verdrahtungen
- 73: - Kabeldurchführung
- 74: - Druckausgleichventil
- 75: - Zugentlastungs- und Dichtmuffen
- 8: - Leuchtengehäuseteil
- 9: - Zwischenmontageplatte
- 91: - Kontaktfläche
- 92: - Gewindebuchsen
- 93: - kreisrunder Durchbruch
- 94: - Befestigungspunkte

## Patentansprüche

1. LED-Umrüstsatz für Außenleuchten, beinhaltend eine LED-Modulbaugruppe (1), die mit ihrer Bodenplatte (11) flächig und bündig auf eine wärmeleitende Montageplatte (2) aufgesetzt und über ein die Bodenplatte erfassendes Wärmeleitpad und eine elektrische Isolationsschicht mit der Montageplatte (2) verbunden ist und die LED-Modulbaugruppe (1) durch ein Zusatzgehäuse (7) und mindestens einem dieses mit der Montageplatte (2) dichtend verbindenden Isolationsmittel (71) vollständig nach mindestens IP65 hermetisch gedichtet ausgeführt ist und der Stromanschluss (14) der LED-Modulbaugruppe (1) durch die Montageplatte (2) hindurch auf deren gegenüberliegende Ebene (22) geführt ist, wobei die Montageplatte (2) an der, der LED-Modulbaugruppe (1) gegenüberliegenden Ebene (22) mit einem mechanischen Trägerelement (3) versehen ist, an dem, von der Montageplatte (2) beabstandet, an sich übliche Netzbetriebsgeräte (4) und Leuchtenklemmen (51) zum direkten Anschluss an eine Mastanschlussleitung (6) vorgesehen sind, **dadurch gekennzeichnet, dass** die Montageplatte (2) das Zusatzgehäuse (7) seitlich konzentrisch derart überragt, dass eine Kontaktfläche (91) bildbar ist, die eine flächige Wärmeübertragung auf eine Zwischenmontageplatte (9) gewährleistet, der ein kreisrunder Durchbruch (93) zur Aufnahme des Zusatzgehäuses (7) gegeben ist, wobei die Montageplatte (2) an ihrem äußeren Berandungsbereich mit Langlöchern (21), die auf, in Bezug zur Montageplatte (2), konzentrischen Kreislinien angeordnet sind, versehen ist, in die Befestigungs- und Arretierungsmittel (23) zur wärmeübertragenden Verbindung mit der Zwischenmontageplatte (9) eingreifen.

2. LED-Umrüstsatz nach Anspruch 1, **dadurch gekennzeichnet, dass** die vorgesehenen Langlöcher (21) vorzugsweise in einer Dreiteilung in einem 120°-Raster ausgeführt sind und radial vom Zentrum der Montageplatte (2) gleich beabstandet sind.

3. LED-Umrüstsatz nach Anspruch 1, **dadurch gekennzeichnet, dass** die vorgesehenen Langlöcher (21) vorzugsweise in einer Dreiteilung in einem 120°-Raster ausgeführt sind und radial vom Zentrum der Montageplatte (2) unterschiedlich beabstandet und sich umfangsmäßig gegenseitig teilweise überlappend ausgeführt sind, so dass Verdrehungen größer 120° ermöglicht sind.

4. LED-Umrüstsatz nach Anspruch 1, **dadurch gekennzeichnet, dass** die Befestigungs- und Arretierungsmittel (23) durch in die Langlöcher (21) eingreifende metrische Schrauben gebildet sind, die in korrespondierende Gewindelöcher oder Bohrungen der Zwischenmontageplatte (9) eingreifen oder über entsprechende Muttern mit dieser verschraubbar sind.

5. LED-Umrüstsatz nach Anspruch 1, **dadurch gekennzeichnet, dass** der Zwischenmontageplatte (9), dem Verlauf der Langlöcher (21) folgend, mehrere Gewindelöcher oder Bohrungen zur Aufnahme der Befestigungs- und Arretierungsmittel (23) gegeben sind, so dass eine beliebige Ausrichtung des LED-Umrüstsatzes gegenüber der Zwischenmontageplatte (9) ermöglicht ist.

6. LED-Umrüstsatz nach Anspruch 1, **dadurch gekennzeichnet, dass** die Zwischenmontageplatte (9) an ihrem äußeren Umfang, außerhalb des Bereichs der Kontaktfläche (91), beliebig gestaltet und von einer Ebene abweichend ausbildbar ist, so dass sie an die jeweiligen Einbaubedingungen einer Bestandsleuchte beliebig anpassbar ist.

7. LED-Umrüstsatz nach Anspruch 1, **dadurch gekennzeichnet, dass** die Größe der Montageplatte (2) so groß festgelegt ist, dass die Größe der Kontaktfläche (91) zur Zwischenmontageplatte (9) mindestens 250 cm² beträgt.

## Claims

1. LED conversion kit for exterior luminaires, comprising an LED module assembly (1) seated with its baseplate (11) flat and flush on a thermoconductive mounting plate (2) and connected to the mounting plate (2) via a thermoconductive pad encompassing the baseplate and an electrical insulation layer, the LED module assembly (1) being fully hermetically sealed according to at least IP65 by an auxiliary housing (7) and at least one insulating means (71) sealingly connecting said housing to the mounting plate (2) and the power supply terminal (14) of the LED module assembly (1) being led through the mounting plate (2) to the opposite plane (22) thereof, wherein the mounting plate (2) has a mechanical bracket (3) on the plane (22) located opposite the LED module assembly (1), on which bracket element conventional mains-powered devices (4) and luminaire terminals (51) are provided at a distance from the mounting plate (2) for direct connection to a mast connection cable (6), **characterised in that** the mounting plate (2) laterally projects beyond the auxiliary housing (7) in a concentric manner such that a contact surface (91) can be formed, ensuring a flat surface heat transfer to an intermediate mounting plate (9) which is provided with a circular opening (93) to receive the auxiliary housing (7), wherein the mounting plate (2) on its outer rim has slots (21) arranged on concentric circular lines with respect to the mounting plate (2) and into which slots fastening and locking means (23) engage to make a heat-transferring connection with the intermediate mounting plate (9).

2. LED conversion kit according to claim 1, **characterised in that** the provided slots (21) are preferably designed in a pattern of three 120° sectors and radially equidistantly spaced from the centre of the mounting plate (2).

3. LED conversion kit according to claim 1, **characterised in that** the provided slots (21) are preferably designed in a pattern of three 120° sectors and radially spaced from the centre of the mounting plate (2) at different distances, partly overlapping each other in the circumferential direction such that rotations greater than 120° are possible.

4. LED conversion kit according to claim 1, **characterised in that** the fastening and locking means (23) are formed by metric screws or bolts engaging through the slots (21) and engaging in corresponding threaded holes or bores of the intermediate mounting plate (9) or able to be fastened to it with corresponding nuts.

5. LED conversion kit according to claim 1, **characterised in that** the intermediate mounting plate (9) has several threaded holes or bores along the line of the slots (21) to receive the fastening and locking means (23), enabling any orientation of the LED conversion kit relative to the intermediate mounting plate (9).

6. LED conversion kit according to claim 1, **characterised in that** the intermediated mounting plate (9) outside the area of the contact surface (91) can be of any design and deviate from one plane such that it can be adapted to the respective installation conditions of an existing luminaire.

7. LED conversion kit according to claim 1, **characterised in that** the size of the mounting plate (2) is dimensioned to a scale such that the size of the contact surface (91) to the intermediate plate (9) is at least 250 cm².

## Revendications

1. Kit de rééquipement à DEL pour systèmes d'éclairage extérieurs, comprenant un bloc modulaire à DEL (1) posé avec son panneau de base (11), à plat et de manière alignée, sur un panneau de montage (2) thermoconducteur et relié au panneau de montage (2) par l'intermédiaire d'un coussin thermoconducteur couvrant le panneau de base ainsi que d'une couche d'isolation électrique, le bloc modulaire à DEL (1) étant complètement hermétiquement scellé selon au moins IP65 par un boîtier additionnel (7) et au moins un moyen d'isolation (71) raccordant ledit boîtier au panneau de montage (2) de manière étanche et le raccordement électrique (14) du bloc modulaire à DEL (1) étant guidé à travers le panneau de montage (2) au plan opposé (22) de celui-ci, le panneau de montage (2) étant pourvu, au niveau du plan opposé (22) au bloc modulaire à DEL (1), d'un élément de support (3) mécanique, sur lequel sont prévus, à distance du panneau de montage (2), des appareils branchés sur le secteur (4) classiques en eux-mêmes et des bornes de luminaire (51) aux fins de connexion directe à une ligne de connexion de mât (6), **caractérisé en ce que** le panneau de montage (2) dépasse latéralement le boîtier additionnel (7) de manière concentrique de façon à ce qu'une surface de contact (91) puisse être formée, assurant un transfert thermique surfacique à un panneau de montage intermédiaire (9) pourvu quant à lui d'une ouverture (93) circulaire pour recevoir le boîtier additionnel (7), le panneau de montage (2) étant pourvu, au niveau de son bord extérieur, de trous oblongs (21) disposés en lignes circulaires concentriques par rapport au panneau de montage (2), dans lesquels les moyens de fixation et de blocage (23) se mettent en prise pour établir une liaison de transfert thermique avec le panneau de montage intermédiaire (9).

2. Kit de rééquipement à DEL selon la revendication 1, **caractérisé en ce que** les trous oblongs (21) prévus sont préférablement disposés selon un schéma de trois secteurs de 120° et radialement espacés à équidistance du centre du panneau de montage (2).

3. Kit de rééquipement à DEL selon la revendication 1, **caractérisé en ce que** les trous oblongs (21) prévus sont préférablement disposés selon un schéma de trois secteurs de 120° et radialement espacés à différentes distances du centre du panneau de montage (2), se chevauchant partiellement le long de la circonférence de manière à ce que des rotations de plus de 120° soient possible.

4. Kit de rééquipement à DEL selon la revendication 1, **caractérisé en ce que** les moyens de fixation et de blocage (23) sont formés par des vis ou des boulons métriques en prise avec les trous oblongs (21) et qui se mettent en prise avec les orifices taraudés ou forures correspondants du panneau de montage intermédiaire (9) ou peuvent être vissés avec celui-ci par des écrous adéquats.

5. Kit de rééquipement à DEL selon la revendication 1, **caractérisé en ce que** le panneau de montage intermédiaire (9) est pourvu de plusieurs orifices taraudés ou forures suivant le tracé des trous oblongs (21) pour la réception des moyens de fixation et de blocage (23) de manière à ce que n'importe quelle orientation du kit de rééquipement à DEL par rapport au panneau de montage intermédiaire (9) soit possible.

6. Kit de rééquipement à DEL selon la revendication 1, **caractérisé en ce que** le panneau de montage intermédiaire (9) à sa périphérie extérieure hors de la région de la surface de contact (91) peut être configuré et formé librement hors d'un seul plan de manière à ce qu'il soit librement adaptable aux conditions d'installation d'un luminaire existant.

7. Kit de rééquipement à DEL selon la revendication 1, **caractérisé en ce que** la taille du panneau de montage (2) est dimensionnée de manière à ce que la taille de la surface de contact (91) vers le panneau de montage (9) soit d'au moins 250 cm².
